# EUROPÄISCHE PATENTSCHRIFT

(11) **EP 3 047 089 B1**
(45) Veröffentlichungstag und Bekanntmachung des Hinweises auf die Patenterteilung: **13.01.2021**
(21) Anmeldenummer: 14795661.9
(22) Anmeldetag: 17.09.2014
(51) Int. Cl.: E05D 15/24, E05F 15/686

(54) **SEKTIONALTOR**
SECTIONAL DOOR
PORTE À SECTIONS

(30) Priorität: 17.09.2013 DE 102013015351; 22.01.2014 DE 102014000674
(43) Veröffentlichungstag der Anmeldung: 27.07.2016
(73) Patentinhaber: Niemeyer LM-Industrie GmbH, 48477 Hörstel-Riesenbeck (DE)
(72) Erfinder: NIEWÖHNER, Sabine, 33335 Gütersloh (DE)
(74) Vertreter: Küchler, Stefan
(86) Internationale Anmeldenummer: PCT/IB2014/001853
(87) Internationale Veröffentlichungsnummer: WO 2015/040469

(56) Entgegenhaltungen:
- DE-A1-102004 047 167
- DE-C1- 19 723 158
- DE-U1-202005 019 854
- LU-A1- 90 715
- US-A- 2 264 642

## Beschreibung

Die Erfindung richtet sich auf ein Sektionaltor mit einem Panzer aus mehreren, quer verlaufenden, gelenkig miteinander verbundenen und mittels Führungsrollen entlang von Führungsbahnen nach oben fahrbaren Torsektionen, wobei die Führungsbahnen jeweils wenigstens einen vertikalen Abschnitt aufweisen sowie wenigstens je einen horizontalen Abschnitt sowie einen dazwischen geordneten Übergangsabschnitt, in dessen Bereich wenigstens je eine umsteuerbare Schwinge angeordnet ist, so dass bestimmte Führungsrollen in einer ersten Stellung der betreffenden Schwinge beim Öffnen des Tors entlang eines bogenförmigen Führungsbahnabschnitts von dem vertikalen Führungsbahnabschnitt zu dem horizontalen Führungsbahnabschnitt laufen können sowie beim Schliessen des Tors in umgekehrter Richtung, oder dass bei einer anderen Stellung der Schwinge bestimmte Führungsrollen zu einem anderen Führungsbahnabschnitt gelenkt werden, welcher zumindest abschnittsweise rein vertikal verläuft und einer darin abrollenden Führungsrolle eine reine Vertikalbewegung ermöglicht.

Schon seit längerem sind aufschwenkbare Torflügel und Torblätter an Laufschienen bekannt, welche aber gerade bei beengten Verhältnissen, beispielsweise bei mehreren, nebeneinander gereihten oder nahe an einer Straße platzierten Garagen oftmals aus Platzgründen nicht realisierbar sind. Schon früh wurden daher Kipptore entwickelt, welche nach oben und innen kippen und daher außen kaum Platz beanspruchen; jedoch kann es dabei problematisch werder, ein solches Kipptor an Einzelgaragen einzubauen, weil dadurch darin parkende Fahrzeug mit großen Heckklappen oder gar Lieferwagen oder Kleinbusse von dem nach innen kippenden Tor beschädigt werden können. Schwingtore 46, 47, wie sie in den Fig. 9 und 10 dargestellt sind, können unter diesem Gesichtspunkt zwar güntiger sein, weil das Tor teilweise oder gar überwiegend nach außen schwingt und erst in angehobenem Zustand in die Garage hineingeschoben wird; dabei stellt sich jedoch wieder das Problem, dass möglicherweise der auf einer nahen Straße vorbeifließende Verkehr durch das weit ausschwingende Torblatt behindert wird.

Deswegen wurden bereits Sektionaltore entwickelt, die mittlerweile in verschiedenen Ausführungsformen bekannt sind. Ihnen liegt weitgehend das gleiche technische Funktionsprinzip zugrunde, um Toröffnungen in Gebäuden und Garagen zu schließen: Sie bestehen aus mehreren, quer verlaufenden, entlang ihrer horizontalen Kanten gelenkig miteinander verbundenen und nach oben falt- oder schiebbaren Torsektionen, die auf beiden Torseiten mit kugelgelagerten Führungsrollen entlang von Führungsbahnen bewegt werden. Diese Rollen führen das Sektionaltor nach oben. Bei erreichter Torhöhe - in der Regel knapp unter der Decke - werden sie über einen Beschlagbogen an jeder Seite um 90° in eine horizontale Richtung umgelenkt und laufen dann entlang eines horizontalen Laufschienenabschnitts in das Rauminnere - der Panzer wird unterhalb der Decke einer Garage deponiert, das Tor ist offen.

Je nach den örtlichen Raumverhältnissen werden die Führungsrollen beispielsweise über Normalbeschläge 41 geführt wie bei dem Sektionaltor 40 nach der beiliegenden Fig. 6 mit einem Sturzbedarf von 300 bis 500 mm oder wie bei dem Sektionaltor 42 gemäß den beiliegenden Fig. 7 und 8 über Niedrigbeschläge 43, wobei eine Sturzhöhe zwischen 180 und 250 mm erreichbar ist.

Bedingt durch die Höhe des Radius beim Normalbeschlag vergrößert sich das Maß für die oben liegende Torsektion um 60 mm. Bei Verwendung des Niedrigbeschlages 43 mit einer Sturzhöhe von 180 bis 250 mm wird zusätzlich zu der Hauptschiene 44 noch eine zweite Laufschiene 45 benötigt, vgl. Fig. 8, um im Sturzbereich die Selbsthemmung durch eine Laufschienen-Neigung aufzuheben. Eben dies hat eine Erhöhung der benötigten größeren Sturzhöhe zur Folge.

Da einerseits solch große Sturzhöhen die lichte Durchfahrtshöhe begrenzen und andererseits moderne Personenkraftfahrzeuge immer größer und höher werden - man denke an Geländefahrzeuge oder SUVs - ist bereits in der DE 10 2004 047 167 A1 vorgeschlagen worden, im Übergangsbereich zwischen einem vertikalen Abschnitt der Führungsbahnen und einem horizontalen Abschnitt der Führungsbahnen jeweils zwei verschiedene Führungspfade vorzusehen, zwischen denen eine Umsteuerung mit einer Art Weiche vorgenommen werden kann. Dadurch können beispielsweise die Führungsrollen für oberste und die unterste Torsektion einen anderen Weg nehmen als die Führungsrollen der anderen Torsektionen. Damit lässt sich eine vollständige Öffnung einerseits sowie ein vollständiges Schließen jeweils mit einer weiter verringerten Sturzhöhe erreichen. Die Notwendigkeit, zwei horizontale Bahnabschnitte übereinander anzuordnen wie bei einem Niedrigbeschlag, entfällt. Jedoch hat diese Anordnung offensichtlich noch einen Entwicklungsbedarf, denn bei der üblichen Antriebsweise eines Sektionaltors durch Ankopplung des Antriebs an die oberste Torsektion ist eine präzise Führung der untersten Torsektion problematisch; um ein Klemmen zu vermeiden, sind dort zum vollständigen Hochdrücken der untersten Torsektion komplizierte Gestänge vorgesehen, welche störanfällig sind.

Aus den geschilderten Nachteilen des Standes der Technik resultiert das die Erfindung initiierende Problem, ein gattungsgemäßes Sektionaltor derart weiterzubilden, dass auch bei einer sehr geringen Sturzhöhe das vollständige Öffnen und Schließen des Torpanzers mit einfachen Mitteln erreicht werden kann.

Bei einem gattungsgemäßen Sektionaltor und/oder bei einem Sektionaltor mit einem Panzer aus mehreren, quer verlaufenden, über Gelenke miteinander verbundenen, dadurch bewegungsmäßig ständig miteinander gekoppelten sowie mittels Führungsrollen entlang von Führungsbahnen nach oben fahrbaren Torsektionen, wobei die Führungsbahnen jeweils wenigstens einen vertikalen Abschnitt aufweisen sowie wenigstens je einen horizontalen Abschnitt sowie einen dazwischen geordneten Übergangsabschnitt, in dessen Bereich wenigstens je eine umsteuerbare Schwinge angeordnet ist, so dass bestimmte Führungsrollen in einer ersten Stellung der betreffenden Schwinge beim Öffnen des Tors entlang eines ersten, bogenförmigen Führungsbahnabschnitts von dem vertikalen Führungsbahnabschnitt zu dem horizontalen Führungsbahnabschnitt laufen können sowie beim Schliessen des Tors in umgekehrter Richtung, während bei einer anderen Stellung der Schwinge bestimmte Führungsrollen zu einem zweiten Führungsbahnabschnitt gelenkt werden, welcher zumindest abschnittsweise rein vertikal verläuft und einer darin abrollenden Führungsrolle eine reine Vertikalbewegung ermöglicht, wobei an einem Bereich der untersten Torsektion, der beim Öffnen und Schließen des Panzers eine reine Vertikalbewegung ausführt, über ein flexibles Zugmittel eine Einrichtung zum Antreiben und/oder zur Unterstützung der Öffnungsbewegung des Panzers angekoppelt ist, gelingt die Lösung dieses Problems durch eine unmittelbar auf die unterste Torsektion einwirkende Schließ-Einrichtung, die zu Beginn einer Schließbewegung des Torpanzers die unterste Torsektion herabdrückt.

Idealerweise kann die Unterkante der untersten Torsektion stets im Bereich der Ebene des geschlossenen Torpanzers bleiben. Dies hat mehrere Vorteile: Zum Einen kann damit die Länge des horizontalen Abschnitts der Führungsbahn minimiert werden; andererseits gibt es dann trotz der im allgemeinen komplizierten Bewegungsbahn des Torpanzers insgesamt eine Torsektion mit einer vergleichsweise einfachen Geometrie der Bewegung, welche sich für das Ankoppeln eines Antriebs besonders eignet. Indem an einem Bereich der untersten Torsektion, der beim Öffnen und Schließen des Panzers eine reine Vertikalbewegung ausführt, eine Einrichtung zum Antreiben und/oder zur Unterstützung der Öffnungs- und/oder Schließbewegung des Panzers angreift, insbesondere nahe der unteren Kante der untersten Torsektion, kann selbst die unterste Torsektion bis ganz nach oben bewegt werden, also im Idealfall in eine horizontal ausgerichtete Lage. Da andererseits die einzelnen Torsektionen allesamt bewegungsmäßig miteinander gekoppelt sind, können sich nur alle Sektionen des Torpanzers gemeinsam bewegen. In einer vollständig geöffneten, horizontal ausgerichteten Lage sämtlicher Torsektionen kann aber ein flexibles Zugmittel keine aktive Öffnungskraft aufbringen, und somit steht als Antriebskraft allenfalls die auf die Vorderkante der untersten Torsektion einwirkende Gewichtskraft zur Verfügung. Diese erweist sich jedoch im Allgemeinen als zu gering, um den gesamten Torpanzer in eine Schließbewegung zu versetzen, weil die auf die oberen Torsektionen einwirkende Gewichtskraft dort reibungserhöhend wirkt und für eine hohe Haftreibung sorgt. Eie erfindungsgemäße Schließeinrichtung übt zu Beginn der Schließbewegung eine zusätzliche, nach unten gerichtet Kraft auf die unterste Torsektion aus, um die eher geringe Gewichtskraft zu unterstützen und den Torpanzer in Schließbewegung zu versetzen.

Die von der Schließ-Einrichtung unmittelbar auf die unterste Torsektion übertragene, nach unten gerichtete Druckkraft wird als Zugkraft von den Gelenken auf die darüber befindlichen Torsektionen übertragen. Dadurch wird stets der gesamte Torpanzer in Bewegung versetzt.

Nachdem der Torpanzer in Bewegung versetzt wurde und um eein gewisses Maß bewegt wurde, hängt alsbald die gesamte unterste Torsektion vollständig frei herab und zieht an dem Torpanzer; im Laufe der Bewegung kommen immer mehr Torsektionen unterstützend hinzu, so dass eine weitere Unterstützung dann nicht mehr erforderlich ist. Daher kann die Schließ-Einrichtung von der untersten Torsektion entkoppelt wird, nachdem diese um eine anfängliches Maß nach unten bewegt wurde, vorzugsweise bereits bevor die unterste Torsektion vollständig vertikal ausgerichtet ist.

Eine solche Funktionalität einer nur vorzugsweise nur anfänglichen Bewegungsunterstützung lässt sich dadurch realisieren, dass die Schließ-Einrichtung ein bewegliches, auf die unterste Torsektion drückendes Teil aufweist, das in einem oberen Bewegungsabschnitt der untersten Torsektion folgt und sodann ein Anschlagelement erreicht und dadurch stillgesetzt wird.

Eine besonders zuverlässige Mechanik zur Unterstützung der Schließbewgung zeichnet sich dadurch aus, dass der mit dem auf die unterste Torsektion drückenden Teil gekoppelte Bereich der untersten Torsektion beim Öffnen und Schließen des Panzers eine reine Vertikalbewegung ausführt. Indem solchenfalls ein seitlicher Versatz weitgehend fehlt, kann der mit der untersten Torsektion vorübergehend zusammenwirkdende Körper sein Ziel nicht verfehlen und die Mechanik funktioniert vollkommen zuverlässig.

Die Erfindung empfiehlt, dass das auf die unterste Torsektion drückende Teil an wenigstens einer Führungsrolle der untersten Torsektion angreift, insbesondere an einer Achse oder Lagerung derselben, oder an einem daran gekoppelten Element, beispielsweise einer Schlinge, Öse od. dgl. Koppelmittel. Bevorzugt befinden sich die Führungsrollen der untersten Torsektion sehr weit unten, etwa knapp oberhalb der Unterkante der untersten Torsektion, damit dieselbe insbesondere im geschlossenen Zustand vollständig geführt und abgestützt wird. Dort ist sie oder ihre Achse auch nahezu ideal zum Ankoppeln eines nach unten gerichteten Druckmittels der erfindungsgemäßen Schließ-Einrichtung, weil dieser Bereich in vollständig angehobenem Zustand sich maximal weit oben befindet, aber zu Beginn der Schließbewgung sofort eine Bewegung nach unten ausführt. Außerdem verändert sich die horizontale Lage dieser Achse bei einer rein vertikalen Ausrichtung der Führungsschienen nicht, auch wenn die unterste Torsektion im oberen Bereich der Toröffnung kippt.

Weitere Vorteile bietet eine Feder- oder Spanneinrichtung, die bei der Öffnungsbewegung des Torpanzers in vertikaler Richtung nach unten vorspannt wird und dann die unterste Torsektion bei einer Freigabe der Bewegung des Torpanzers in Schließrichtung die unterste Torsektion herabdrückt. Diese kann sozusagen bei der Hubbewegung einen Teil der Antriebseinrichtung für das Heben des Torpanzers aufnehmen und speichern und zu einem späteren Zeitpunkt wieder abgeben, als nach unten gerichtete Druckkraft zur Unterstützung der auf die unterste Torsektion einwirkenden Gewichtskraft zwecks Einleitung der nach unten gerichteten Schließbewegung des Torpanzers.

Bevorzugt kann die Schließ-Einrichtung und/oder die Feder- oder Spanneinrichtung im Bereich des zweiten Führungsbahnabschnittes angeordnet werden, insbesondere in einem vertikalen Abschnitt desselben oder auf dessen Höhe. Dort ist durch die Führung eine reine Vertikalbewegung der Führungsrolle(n) sichergestellt und damit auch eindeutig die horizontale Position des nach unten zu drückenden Bereichs der untersten Torsektion bekannt.

Vorzugsweise ist daher die Feder- oder Spanneinrichtung mit dem beweglichen Teil der Schließ-Einrichtung gekoppelt, welches vorzugsweise die Achse wenigstens einer Führungsrolle der untersten Torsektion oder ein daran gekoppeltes Koppelmittel übergreift und beim Öffnen des Panzers von dieser angehoben wird.

Eine Möglichkeit zur Realisierung der Feder- oder Spanneinrichtung besteht darin, dass diese eine in ihrer Längsrichtung verformbare Spiralfeder aufweist, vorzugsweise mit einer vertikalen Windungsachse. Eine Spiralfeder ist in der Lage, einer linearen Bewegung Energie zu entnehmen und diese nach Zwischenspeicherung auch wieder in Form einer Linearbewegung abzugeben. Bei vertikaler Ausrichtung dieser Feder ist ihre Bewgungsrichtung kompatibel zu der Hubbewgung der untersten Torsektion, an welche sie gekoppelt ist.

Wenn eine Spiralfeder verwendet wird, die durch axiales Dehnen, insbesondere in vertikaler Richtung, potentielle Energie aufnimmt und diese durch axiales Zusammenziehen, vorzugsweise in vertikaler Richtung, nach unten wieder abgibt, so kann diese Feder unterhalb eines auf die unterste Torsektion drückenden Körpers angeordnet werden, vorzugsweise seitlich neben jenem. Dadurch wird die unterste Torsektion auf ihrem Weg nach oben nicht behindert.

Wenigstens ein bewegliches Teil der Schließ-Einrichtung und/oder der Feder- oder Spanneinrichtung sollte in vertikaler Richtung beweglich geführt oder gelagert sein, um die Bewegungsrichtung und vor allem die horizontale Position dieses Teils während dessen gesamter Bewegung vorzugeben. Dieses Teil kann dann unmittelbar mit der untersten Torsektion in kräftemäßiger Wechselwirkung treten.

Eine weitere Vervollkommnung findet die Erfindung in einer Anordnung, wobei die Einrichtung zum Herabdrücken der untersten Torsektion von deren oberster, angehobener Position nach unten, um dadurch die Schließbewegung des Panzers einzuleiten und/oder zu unterstützen, im Bereich des zweiten Führungsbahnabschnittes angeordnet ist, insbesondere in einem vertikalen Abschnitt desselben. Hierbei handelt es sich um eine sinnvolle Ergänzung der Erfindung, da ein Zugmittel fürsich genommen keine Druckkräfte übertragen kann. Für den Fall, dass keine zusätzliche Ankopplung zwischen einer Antriebs- oder Antriebsunterstützungseinheit und dem Torpanzer vorgesehen wird, kann dadurch der Torpanzer zu Beginn des Schließvorgangs selbsttätig so weit herab bewegt werden, dass anschließend die Gewichtskraft der untersten, bereits herabhängenden Torsektion(en) ausreicht, um die Schließbewegung selbsttätig weiter aufrechtzuerhalten, solange das Zugmittel nachgelassen wird.

Weitere Vorteile ergeben sich, wenn die Einrichtung zur Einleitung und/oder Unterstützung der Schließbewegung des Panzers an einem Bereich der untersten Torsektion angreift, der beim Öffnen und Schließen des Panzers eine reine Vertikalbewegung ausführt. An eine reine Vertikalbewegung kann eine Einrichtung zur Einleitung und/oder Unterstützung der Schließbewegung des Panzers mit geringem Aufwand angepasst und angekoppelt werden.

Aus einem vergleichbaren Gesichtspunkt empfiehlt die Erfindung, die Einrichtung zur Einleitung und/oder Unterstützung der Schließbewegung des Panzers an wenigstens einer Führungsrolle der untersten Torsektion anzukoppeln, insbesondere an einer Achse oder Lagerung derselben, denn wie die Führungsrolle selbst so führt auch deren Achse - abgesehen von einer Rotationsbewegung - eine reine Vertikalbewegung aus.

Indem die Einrichtung zur Einleitung und/oder Unterstützung der Schließbewegung des Panzers wenigstens ein bewegliches Teil aufweist, welches die Achse wenigstens einer Führungsrolle der untersten Torsektion übergreift und von dieser beim Öffnen des Panzers von dieser angehoben wird, kann auf einfachstem Wege eine vertikale Kraft zwischen diesen Elementen ausgetaushct werden. Dabei ist es nicht erforderlich, dass diese beiden, zusammenwirkenden Elemente beständig in gegenseitigem Kontakt stehen. Es genügt, dass diese sich finden, sobald der Torpanzer sich seiner Öffnungsstellung nähert.

Das die Achse wenigstens einer Führungsrolle der untersten Torsektion übergreifende Teil sollte in vertikaler Richtung beweglich geführt oder gelagert sein, damit es eine präzise voherdefinierte Bewegung ausführt.

Sofern das die Achse wenigstens einer Führungsrolle der untersten Torsektion übergreifende Teil durch eine Feder- oder Spanneinrichtung in vertikaler Richtung nach unten vorgespannt ist, kann eine solche Feder- oder Spanneinrichtung beim Hochfahren bzw. Öffnen des Torpanzers von diesem Energie abgreifen und speichern. Auf ähnliche Weise kann die in der Federkraft gespeicherte Energie wieder an den Torpanzer abgegeben werden.

Es hat sich als günstig erwiesen, dass die Antriebs- und/oder Unterstützungseinrichtung für die Öffnungs- und/oder Schließbewegung des Panzers an wenigstens einer Führungsrolle der untersten Torsektion angreift, insbesondere an einer Achse oder Lagerung derselben. An dieser Führungsrolle kann durch einen geeigneten Verlauf der Führungsbahn über die gesamte Höhe der Toröffnung eine rein vertikale Bewegung sichergestellt werden.

Die Erfindung sieht weiterhin vor, dass die Antriebs- und/oder Unterstützungseinrichtung für die Öffnungs- und/oder Schließbewegung des Panzers wenigstens eine Schlinge, eine Öse oder einen Haken aufweist, welche(r) die Achse wenigstens einer Führungsrolle der untersten Torsektion umgreift oder daran eingehakt ist. Zwar handelt es sich bei der Achse einer Führungsrolle um ein bewegliches Teil; andererseits folgt diese jedoch völlig unverfälscht der betreffenden Führungsbahn und kann andererseits auch - insbesondere zwischen der eigentlichen Führungsrolle und einer Lagerung für dieselbe - von einer Schlinge, Öse od. dgl. derart umgriffen werden, dass sie von dieser Achse nicht herabrutschen kann.

Die Erfindung lässt sich dahingehend weiterbilden, dass die Schlinge, Öse oder der Haken an einem Zugmittel angeordnet ist, dessen daran anschließendes Trum sich vertikal erstreckt. Dieser vertikale Verlauf folgt den Führungsbahnen für den Panzer. Bei dessen Bewegung ist die Bewegung des betreffenden Zugmittel-Trums auf eine reine Längsverschiebung reduziert. Durch Ziehen an dem Zugmittel kann also die vertikale Hubbewegung des Tors exakt vorgegeben werden.

Im Bereich des Torsturzes kann das Zugmittel über eine Umlenkrolle geführt sein. Dadurch besteht die Möglichkeit, den eigentlichen Antrieb oder eine Antriebsunterstützungseinrichtung, woran das Zugmittel wirkungstechnisch gekoppelt ist, an einem von dem Sturz entfernten Ort anzuordnen, wo diese genügend Einbauraum vorfindet.

Das Zugmittel kann mit einer Antriebseinrichtung und/oder mit einem Energiespeicher gekoppelt werden. Dabei ist eine Antriebseinrichtung als aktiv Energie zuführendes Bauteil zu verstehen wie beispielsweise ein Motor, insbesondere ein Elektromotor. Ein Energiespeicher soll dagegen als passives Element zur Unterstützung einer beispielsweise manuellen Öffnungs- und/oder Schließbewegung verstanden werden. Hierbei kann es sich zum Beispiel um eine Feder handeln, die bei einer Bewegung in eine Richtung Energie aufnimmt und diese bei einer entgegengesetzten Bewegung wieder abgibt,. So könnte beispielsweise bei einer Schließbewegung die Gewichtskraft des Tores aufgefangen und zur Spannung einer Feder verwendet werden, die ihre Energie beim Öffnen des Tors unterstützend zur Verfügung stellt, so dass der Torpanzer trotz seines Gewichts leichtgängig nach oben bewegt werden kann. Dadurch wäre beispielsweise ein leichtgängiger Tor-Betrieb auch an Orten möglich, wo keine elektrische oder sonstige Energie zur Verfügung steht.

Zwar wären im Rahmen einer Antriebseinrichtung alle Motorentypen denkbar wie beispielsweise Hydraulikmotoren; empfohlen wird jedoch die Verwendung eines Elektromotors.

Bei dem Energiespeicher sollte darauf geachtet werden, dass dieser unmittelbar mechanische Bewegungsenergie aufnehmen und wieder abgeben kann. Die einfachste, wenngleich keinesfalls einzige Möglichkeit hierfür ist ein Federspeicher, insbesondere in Form einer Torsionsfeder, die einseitig fixiert ist und beim Aufwickeln eines Koppel-Zugmittels auf eine Trommel mit dem anderen Ende rotiert und dadurch tordiert wird und Energie speichert, die dauerhaft zur Verfügung steht und zu einem späteren Zeitpunkt - beispielsweise wenn das Tor wieder geöffnet werden soll - abgerufen werden kann.

Es liegt im Rahmen der Erfindung, dass der zweite Führungsbahnabschnitt einen sich an das obere Ende des vertikalen Bereichs anschließenden, überwiegend horizontal verlaufenden Bereich aufweist. Dieser ist weniger für die unterste Torsektion vorgesehen, sondern vielmehr für die oberste Torsektion, die sich beim Schließen des Torpanzers nach vorne in die Ebene der bereits vertikal ausgerichgteten Torsektionen zu stellen hat.

Die Erfindung erfährt eine vorteilhafte Weiterbildung dahingehend, dass der überwiegend horizontal verlaufende Bereich des zweiten Führungsbahnabschnitts nahe dessen ersten, vertikal verlaufenden Bereichs von diesem aus gesehen zunächst leicht ansteigend verläuft. Dadurch kann die oberste Torsektion, welche diesen Führungsabschnitt als einzige benutzt, beim vollkommenen Schließen des Torpanzers leicht nach unten gleiten; diese Bewegung hat eine stärkere Vertikalkomponente und wird daher von der Gewichtskraft selbsttätig ausgelöst; um dieser Bewegungsrichtung zu folgen, muss sich die obere freie Kante der obersten Torsektion wie gewünscht entlang der Führungsschiene nach vorne bewegen und stellt sich dadurch von selbst in die gewünschte Schließposition.

Andererseits kann der überwiegend horizontal verlaufende Bereich des zweiten Führungsbahnabschnitts jenseits seines zunächst leicht ansteigenden Verlaufs in einen horizontalen Verlauf übergehen. In dem von dem Sturz weiter entfernten Bereich gleicht sich die Neigung der obersten Torsektion an den Verlauf gemäß der sanft gebogenen Führungsbahn an und bedarf daher keiner unterstützenden Neigung der Führungsschiene mehr.

Zusätzliche Vorteile lassen sich dadurch erreichen, dass die Führungsbahn(en) als U- oder C-Profile ausgebildet sind, dessen beide Schenkel als einander zugewandte Laufbahnen dienen, welche die Führungsrollen locker umgreifen, so dass diese daran leicht abrollen können. Die Führungsrollen können also nicht ungewollt aus den Führungsschienen herausrutschen: Eine seitliche Verschiebung des Torpanzers verhindern die jene beiden Schenkel der U- oder C-Profile verbindenden Mittelstege, und eine unerwünschte Bewegung nach vorne (außen) oder hinten (innen) ist aufgrund der vorderen und hinteren Schenkel unmöglich.

Eine weitere Konstruktionsvorschrift besagt, dass eine erste Schwinge zwischen dem unteren Ende des ersten, bogenförmigen Führungsbahnabschnitts und dem vertikalen Bereich des zweiten Führungsbahnabschnitts angeordnet ist. Die jeweils aktuelle Stellung dieser Schwinge entscheidet beim Anheben des Torpanzers, also bei dessen Öffnungsbewegung, darüber, ob eine Führungrolle den unteren, sanft gebogenen Führungspfad nimmt oder den oberen, weiterhin vertikal nach oben verlaufenden Führungspfad. Letzteren Weg nimmt im Normalfall nur die Führungsrolle der untersten Torsektion; alle anderen Führungsrollen folgen dem sanft gewölbten Pfad in Richtung zu dem horizontalen Führungsbahnabschnitt.

Eine zweite Schwinge befindet sich zwischen dem oberen Ende des ersten, bogenförmigen Führungsbahnabschnitts und dem horizontalen Bereich des zweiten Führungsbahnabschnitts. Die Aufgabe dieser Schwinge ist es, beim Absenken des Torpanzers, also bei dessen Schließbewegung, den Führungrollen jeweils den richtigen Pfad mitzuteilen - entweder den unteren, sanft abwärts gebogenen Führungspfad oder den oberen, weiterhin horizontal nach vorne in Richtung zum Sturz verlaufenden Führungspfad. Letzteren nimmt normalerweise nur die Führungsrolle der obersten Torsektion; alle anderen Führungsrollen folgen dem sanft gewölbten Pfad in Richtung zu dem vertikalen Führungsbahnabschnitt.

Die Erfindung sieht weiterhin vor, dass jede Schwinge nach Art eines doppelarmigen Hebels ausgebildet ist, von welchem ein vorzugsweise größerer und/oder längerer Hebelabschnitt nach Art einer Weichenzunge ausgebildet ist, von dessen zwei Flanken je nach Stellung der Schwinge jeweils eine einen Teil der Laufbahn für die Führungsrollen bildet, während der andere Hebelabschnitt als Steuerhebel zum Umsteuern der Schwinge dient. Bevoerzugt befindet sich der Steuerhebel jeweils auf der Seite des sanft gewölbten, unteren Bahnpfades, weil das jeweils an der vorletzten Torsektion angebrachte Betätigungselement an dieser Bahn entlang fährt und dabei den Steuerhebel gut erreichen kann. Da die betreffende Schwinge von dem Betätigungselement in den sanft gewölbten Führungsbahnpfad hinein bewegt werden soll, um diese zu versperren und dadurch den jeweils anderen Führungsbahnpfad zu öffnen, greift das Betätigungselement an einem dem eigentlichen Weichenzungenhebel bezüglich des Anlenkpunktes der Schwinge gegenüber liegenden Steuerhebel an; wird also der Steuerhebel von dem sanft gewölbten Führungspfad weg bewegt, schwingt der Weichenzungenhebel in diesen hinein.

Indem der als Weichenzunge ausgebildete Hebelabschnitt einer Schwinge an seinem freien Ende spitz zuläuft, ergibt sich trotz der Bewegungsfreiheit der Schwinge nur ein vergleichsweise kleiner Raumbedarf.

Die beiden Längsflanken des als Weichenzunge ausgebildeten Hebelabschnitts einer Schwinge übernehmen jeweils die Funktion eines Abschnitts eines Laufbahnpfades, insbesondere eines Schenkels des U- oder C-förmigen Querschnittsprofils. Da einer der beiden Laufbahnpfade einem sanft gewölbten, bogenförmigen Verlauf folgt, der andere dagegen gerade verläuft, muss jeweils eine Flanke einen geobgenen Verlauf aufweisen und die andere einen geraden Verlauf.

Damit das Umsteuern einer Schwinge möglichst leichtgängig erfolgt, kann der Steuerhebel zum Umsteuern der Schwinge an seinem Ende eine drehbar gelagerte Betätigungsrolle aufweisen, die an einem daran entlang streifenden Betätigungselement abrollen kann.

Zur ordnungsgemäßen Funktion der unteren Schwinge zwischen dem gebogenen und dem vertikalen Führungsbahnabschnitt wirkt deren Steuerhebel mit einer Betätigungseinrichtung an der zweituntersten Torsektion zusammen, um beim Überfahren der Schwinge infolge der Öffnungsbewegung des Panzers für die folgende Führungsrolle der untersten Torsektion den vertikalen Bereich der zweiten Führungsbahn zu öffnen. Dabei ist der als Weichenzunge dienende Hebel nach unten dem vertikalen Abschnitt der Führungsbahn entgegen gerichtet; der Steuerhebel weist dagegen tendenziell in eine etwa entgegengesetzte Richtung, so dass er von der Betätigungseinrichtung Anheben des Torpanzers sanft touchiert wird und dabei problemlos zurückweichen kann, unter Schwenken der gesamten Schwinge um deren Lagerachse.

Schließlich entspricht es der Lehre der Erfindung, dass der Steuerhebel zum Umsteuern der oberen Schwinge zwischen dem ersten, gebogenen und dem zweiten, horizontalen Führungsbahnabschnitt mit einer Betätigungseinrichtung an der zweitobersten Torsektion zusammenwirkt, um beim Überrollen der Schwinge bei der Schließbewegung des Panzers für die folgende Führungsrolle der obersten Torsektion den horizontalen Bereich der zweiten Führungsbahn zu öffnen. Während der als Weichenzunge fungierende Hebel nach oben zu dem horizontalen Abschnitt der Führungsbahn gerichtet ist, weist der Steuerhebel tendenziell etwa in entgegengesetzte Richtung, so dass er von der Betätigungseinrichtung sanft touchiert wird und dabei problemlos zurückweichen kann, unter Drehung der gesamten Schwinge um ihre Lagerachse.

Weitere Merkmale, Einzelheiten, Vorteile und Wirkungen auf der Basis der Erfindung ergeben sich aus der folgenden Beschreibung einer bevorzugten Ausführungsform der Erfindung sowie anhand der Zeichnung. Hierbei zeigt:
- Fig. 1: ein erfindungsgemäßes Sektionaltor, das für sehr niedrige Sturzabmessungen entwickelt wurde, in einem Schnitt entlang einer vertikalen Linie quer durch den nicht ganz geschlossenen Torpanzer, wobei der obere, horizontale Führungsbahnabschnitt teilweise abgebrochen ist;
- Fig. 2: den oberen Abschnitt der Fig. 1 in einer vergrößerten Darstellung, ebenfalls abgebrochen, wobei die dortigen Schwingen in ihrer Darstellung mit durchgezogenen Linien für das Überrollen des ersten, bogenförmigen Führungsbahnabschnitts durch die mittleren Torsektionen des Panzers eingestellt sind, während sie in ihrer Darstellung mittels gestrichelter Linien für das Überrollen der Abschnitte des zweiten Führungsbahnabschnitts durch die oberste bzw. unterste Torsektion dargestellt sind;
- Fig. 3: den Sturzbereich der Anordnung aus Fig. 2 in einer abermals vergrößerten Darstellung, wiederum abgebrochen, wobei die dortigen Schwingen in ihrer Darstellung mit durchgezogenen Linien für das Überrollen des ersten, bogenförmigen Führungsbahnabschnitts durch die mittleren Torsektionen des Panzers eingestellt sind, während sie in ihrer Darstellung mittels gestrichelter Linien für das Überrollen der Abschnitte des zweiten Führungsbahnabschnitts durch die oberste bzw. unterste Torsektion dargestellt sind;
- Fig. 4: eine der Fig. 2 entsprechende Darstellung, wobei die unterste Torsektion vollständig nach oben gefahren ist;
- Fig. 5: eine Draufsicht auf die Fig. 4.
- Fig. 6: ein handelsübliches Sektionaltor mit einem Normalbeschlag zwischen dem vertikalen und dem horizontalen Führungsbahnabschnitt und demzufolge sehr hohen Sturzabmessungen, in einem Vertikalschnitt quer durch den geschlossenen Torpanzer;
- Fig. 7: eine der Fig. 6 entsprechende Darstellung eines anderen Sektionaltors aus dem Stand der Technik mit einem Niedrigbeschlag zwischen dem vertikalen und dem horizontalen Führungsbahnabschnitt und demzufolge etwas geringeren, aber dennoch vergleichsweise hohen Sturzabmessungen;
- Fig. 8: einen Schnitt durch die Fig. 7, woran erkennbar ist, dass dort im horizontalen Abschnitt der Führungsbahnen zwei übereinander verlaufende, zueinander parallele Führungsschienen vorgesehen sind;
- Fig. 9: einen Vertikalschnitt quer durch den Torpanzer eines aus dem Stand der Technik vorbekannten Schwingtors mit Deckenlaufschienen, welches weit nach außen schwingt; sowie
- Fig. 10: ein der Fig. 9 entsprechende Darstellung eines anderen Schwingtors aus dem Stand der Technik, ohne Deckenlaufschienen, welches ebenfalls weit nach außen schwingt.

Das erfindungsgemäße Sektionaltor 1 gemäß Fig. 1 bis 5 kommt dank einer ausgeklügelten Konstruktion mit einem 60 mm hohen Sturz 2 aus - beispielsweise einem Blechsturz oder einem U-förmigen Stahlsturz. Damit ist die lichte Durchfahrtshöhe bei gleichen Raumabmessungen etwa um 300 bis 400 mm größer als bei einem Sektionaltor mit Normalbeschlägen oder um etwa 100 bis 200 mm größer als bei einem Sektionaltor mit Niedrigbeschlägen. Dies wird einerseits ermöglicht durch eine perfektionierte Laufrollenführung für die Führungsrollen 3 der einzelnen Torsektionen 4, sowie andererseits durch die erfindungsgemäße Ankopplung des Antriebs oder eines die manuelle Betätigung erleichternden Energiespeichers.

Wie man der Zeichnung entnehmen kann, gliedert sich der Torpanzer 5 des Sektionaltors 1 in mehrere, langgestreckte, übereinander angeordnete und gelenkig miteinander verbundene Torsektionen 4. Im Bereich der quer verlaufenden Längskanten 6 der Torsektionen 4 sind jeweils benachbarte Torsektionen 4 über an deren Innenseite angeordnete Scharnierelemente 7 gelenkig miteinander verbunden. Im Bereich der Stirnseiten der Torsektionen 4 tragen die dortigen Scharnierelemente 7 jeweils eine Lagerung für eine Führungsrolle 3. Weitere Führungsrollen 3 können im Bereich der freien Längskanten 8 der untersten und obersten Torsektionen 4 vorgesehen sein.

Diese Führungsrollen 3 laufen in Führungsbahnen 9 zu beiden Seiten der lichten Toröffnung 10. Diese beiden Führungsbahnen 9 verlaufen jeweils in einer vertikalen Ebene, welche zu dem Torpanzer lotrecht orientiert ist, und sie sind spiegelbildlich zueinander angeordnet; sie haben jeweils einen vertikalen Abschnitt 11 entlang jeder der beiden Seiten der Toröffnung 10, ferner je einen horizontalen Abschnitt 12, vorzugsweise entlang einer Decke 13 der betreffenden Garage oder einer Geschoßdecke eines sonstigen Bauwerks, sowie einen Übergangsbereich 14 zwischen dem vertikalen und dem horizontalen Abschnitt 11, 12.

Jeder der beiden Übergangsbereiche 14 links und rechts der Toröffnung 10 besteht seinerseits aus zwei verschiedenen Pfaden, nämlich einem etwa gleichmäßig gebogenen Pfad 15 und einem demgegenüber deutlich eckiger ausgebildeten Pfad 16. Diese beiden Pfade 15, 16 können von den Führungsrollen 3 wahlweise befahren werden. Welchen Pfad 15, 16 eine Führungsrolle 3 nimmt, wird jeweils aktuell bestimmt durch eine von zwei jeweils umsteuerbaren Schwingen 17, 18, deren Funktion etwa mit der einer Weichenzunge vergleichbar ist.

Im Allgemeinen haben die Führungsbahnen 9 eine zumindest L- oder vorzugsweise C-förmige Querschnittsgeometrie. Die C-Form umfasst zwei zueinander etwa parallele Schenkel 19, 20, welche an ihren Außenkanten, die der jeweiligen Toröffnung 10 abgewandt sind, durch einen Mittelsteg 21 miteinander verbunden sind. Dieser Mittelsteg 21 liegt jeweils in oder parallel zu der Ebene der betreffenden Führungsbahn 9. Die Achsen 22 der Führungsrollen 3 sind lotrecht zu dieser Mittelsteg-Ebene gerichtet. Bei einem L-förmigen Führungsbahnabschnitt fehlt einer der beiden Schenkel 19, 20. Dies ist beispielsweise der Fall im Bereich der umsteuerbaren Schwingen 17, 18. Dort fehlen die Schenkel 19, 20 im Bereich des Zwickels zwischen den beiden Pfaden 15, 16 und werden bei Bedarf ersetzt durch die Schwinge 17, 18, sofern dieselbe aus dem jeweiligen Pfad 15, 16 herausbewegt ist undsodann zumindest abschnittsweise dessen Rand bildet. Wie man der Zeichnung entnehmen kann, haben die Schwingen 17, 18 eine langgestreckte Gestalt mit einem vorderen, dünnen Ende 23 und einem hinteren, dicken Ende 24. An ihrem dickeren Ende 24 ist eine Schwinge 17, 18 gelagert, im Bereich des Zweickels zwischen den beiden Pfaden 15, 16, außerhalb jeder Führungsbahn 9. Das freie Ende 23 einer Schwinge 17, 18 kann wahlweise in einen der beiden Pfade 15, 16 hinein geschwenkt werden, um denselben zu verschließen und gleichzeitig den jeweils anderen Pfad 16, 15 für die betreffende Rolle 3 zu öffnen.

Zu ihrer Steuerung verfügen die Schwingen 17, 18 im Bereich ihres rückwärtigen, verdickten Endes 24 oder gar jenseits desselben über einen dort etwa radial auskragenden Steuerhebel 25. Beim Vorbeifahren einer beispielsweie besonders präparierten Torsektion 3 wird ein solcher Steuerhebel 25 ggf. ein Stück des Weges mitgenommen und stellt dabei die Weichenzunge bzw. Schwinge 17, 28 für die unmittelbar folgende Führungsrolle 3 um und lenkt jene sodann auf den jeweils anderen Pfad 15, 16. Die Länge und Richtung eines Steuerhebels 25 sollten derart bemessen und aufeinander abgestellt werden, dass ein Betätigungselement an einer Torsektion 4, vorzugsweise an einer zweitobersten Torsektion 4 oder an einer zweituntersten Torsektion 4, den betreffenden Steuerhebel 25 gerade so weit mitnimmt, bis die Schwinge 17, 18 aus einem Pfad 15, 16 vollständig herausbewegt ist und gerade mit den anschließenden Bereich eines Schenkels 19, 20 der Führungsbahn 9 fluchtet, so dass eine Führungsrolle 3 ersatzweise für den in diesem Bereich fehlenden Schenkel 19, 20 an einer dortigen Umfangskante der Schwinge 17, 18 entlangrollt.

Wie man der Zeichnung weiter entnehmen kann, ist der Vorteil einer derartigen Anordnung, dass zwar der große Mittelteil des Torpanzers 5 über den sanft gebogenen Pfad 15 sanft von dem vertikalen Führungsbahnabschnitt 11 zu dem horizontalen Führungsbahnabschnitt 12 umgelenkt wird, währenddem die jeweils unterste und oberste Torsektion 3 eigene Wege beschreiten, nämlich sich auf dem deutlich spitzeren Pfad 16 bewegen, allerdings jeweils nur bis etwa zu einem dortigen Knick, der nicht vollständig überfahren wird, weil der Torpanzer 5 zuvor seine vollständige Öffnungs- oder Schließ-Stellung eingenommen hat.

Während der Torpanzers 5 damit im Großen und Ganzen einer sehr ausgeklügelten Bewegung folgt, können genau diese beiden Endpositionen, also die Öffnungs-Stellung einerseits und die Schließ-Stellung andererseits, Probleme bereiten, weil dabei entweder die oberste Torsektion 4 oder die unterste Torsektion 4 nach Umschalten einer Schwinge 17, 18 einen etwas anderen Weg nimmt als die vorangehenden, mittleren Torsektionen 4, und daher sozusaen aus dem zusammenhängenden "Zug" der aneinandergereihten Torsektionen 4 "ausschert". Diese Ausscherbewegung führt zwar zu vorteilhaften Ergebnissen, wird aber von der betreffenden Torsektion 4 nicht automatisch übernommen, sondern eher widerwillig, weil sie eigentlich den vorangehenden Torsektionen 4 folgen möchte.

Zur Abhilfe sieht die Erfindung eine besondere Art der Steuermechanik für den Torpanzer 5 vor. Diese besteht u.a. darin, dass der Antrieb des Torpanzers 5 entweder ausschließlich oder unterstützend an der untersten Torsektion 4 erfolgt. Die unterste Torsektion 4 bleibt mit ihrer Führungsrolle 3 stets innerhalb des vetikalen Absschnitts 11 der Führungsbahn 9, welche sich ggf. innerhalb des spitzeren Pfades 16 des Übergangsbereichs 14 in einer gemeinsamen Flucht fortsetzt.

Die Ankopplung eines Antriebs oder einer Antriebsunterstützung findet erfindungsgemäß im Bereich der Achse 22 der Führungsrolle(n) 3 im Bereich der freien, unteren Längskante 8 der untersten Torsektion 4 statt.

Zur Kopplung zwischen dem eigentlichen Antrieb oder einer Antriebsuntertützung, beispielsweise in Form eines Energiespeichers, kann ein flexibles Zugmittel 26 verwendet werden, beispielsweise ein Stahlseil oder eine Metallkette od. dgl. Dieses ist an seinem unteren, freien Ende bspw. zu einer Öse oder Schlinge 27 geformt, welche die Achse 22 der betreffenden Führungsrolle 3 umschlingt oder umgreift. Damit der Torpanzer 5 sich nicht verkanten und dadurch klemmen kann, empfiehlt die Erfindung, jeweils ein solches Zugmittel 26 an beiden Seiten der lichten Toröffnung 10 vorzusehen, jeweils spiegelbildlich zueinander. Bevorzugt werden beide Zugmittel 26 zusammengefasst und mit einem gemeinsamen Antrieb oder einer gemeinsamen Antriebsuntertützung gekoppelt, so dass sie stets simultan miteinander angetrieben werden.

Ein Zugmittel 26 verläuft innerhalb oder nahe des C-förmigen Profils des vertikalen Abschnitts 11 der Führungsbahn 9 nach oben etwa bis zu der Decke 13 oder Geschoßdecke, und/oder bis zu dem Sturz 2. Dort - hinter dem Sturz 2 und von diesem verborgen - befindet sich jeweils eine Umlenkrolle 28 für ein Zugmittel 26. Diese Umlenkrolle 28 umschlingt das Zugmittel 26 beispielsweie entlang eines Zentrumswinkels von 90° und verläuft sodann etwa parallel zu dem horizontalen Abschnitt 12 der Führungsbahn 9 bis zu einem Antrieb oder bis zu einer Antriebuntertützung 29 in Form eines Energiespeicher, insbesondere eines Federspeichers, der als Torsionsfeder oder mehrfach - vorzugsweise um einen Kern - gewundene Spiralfeder ausgebildet sein kann.

Zweifellos kann mittels eines solchen aktiven Antriebs oder einer passiven Antriebsunterstützung 29 die unterste Torsektion 4 und damit der gesamte Torpanzer 5 von der untersten - geschlossenen - Stellung in die oberste - vollkommen geöffnete - Stellung bewegt werden. Dabei wird entgegen dem auflastenden Gewicht des Torpanzers 5 die unterste Torsektion 4 hochgezogen und schiebt den darauf stehenden Torpanzer 5 vor sich her. Während dessen obere Sektionen den sanft gebogenen Pfad 15 zu dem horizontalen Abschnitt 11 der Führungsbahn 9 nehmen können, stellt ein Betätigungselement an der zweitunterten Torsektion 4 die untere Schwinge 17 um von dem gebogenen Pfad 15 zu dem zunächst weiter gerade nach oben verlaufenden Pfad 16.

Auch wenn die unterste Torsektion 4 den Bereich des Übergangs 14 erreicht hat, gibt es keinerlei Klemmen; vielmehr fährt die unterte Führungsrolle 3 unter dem Einfluss des Zugmittels 26 weiter kerzengerade aufwärts, bis die betreffende Führungsrolle 3 sich unmittelbar unterhalb der Umlenkrolle 28 befindet.

Mehr noch - die Koppelung an den Antrieb oder eine passive Antriebsunterstützung 29 über das Zugmittel 26 ist derart belastbar, dass damit ein ggf. zweiter Energiespeicher 30 gespannt werden kann, welcher vorzugsweise doppelt vorzusehen ist - je einmal zu beiden Seiten der lichten Toröffnung 10.

Im vorliegenden Beispiel umfasst ein zweiter Energiespeicher 30 eine vertikale Führungseinrichtung 31 zwischen dem Sturz 2 und der Umlenkrolle 28. Darin ist ein Schlitten 32 vertikal beweglich geführt, der von einer Feder 33 in seine unterste Stellung vorgespannt wird. Mit dem Schlitten 32 verbunden ist ein seitlich in Richtung zu dem dortigen Führungsbahnabschnitt 9 auskragender Fortsatz 34, der bei der Öffnungsbewegung des Torpanzers 5 von der Schlinge 27 oder Öse am unteren Ende des Zugmittels 26 oder von einem daran gekoppelten Teil der untersten Torsektion 4 untergriffen und angehoben wird. Dadurch wird die Feder 33 gespannt.

Diese vorgespannte Feder 33 kann ihre Energie wieder abgeben, wenn der Antrieb oder die Antriebsunterstützung 29 in die umgekehrte Richtung bewegt wird, so dass sich das Zugmittel 26 von einer Spule od. dgl. abspult. Im ersten Moment ist der komplette Torpanzer 5 noch gleichmäßig horizontal ausgebreitet und erfährt daher keinen eigenen Antrieb in Schließrichtung. Dies übernimmt die vorgespannte Feder 33, welche sich zu entspannen versucht und dabei die unterste Torsektion 4 herabdrückt, bis sich die Feder 33 vollkommen entspannt hat. Nun hängt aber die unterste Torsektion 4 bereits nahezu vertikal herab, und deren Eigengewicht zieht an dem Torpanzer 5 und unterstützt dessen Schließbewegung, so dass im Idealfall neben dem Zugmittel 26 keine weitere Koppelung mit einer Antriebs- oder Antriebsunterstützungseinheit 29 mehr erforderlich ist.

Je weiter die Schließbewegung vorangeschritten ist, um so stärker ist die an dem Torpanzer 5 ziehende Gewichtskraft der bereits herabhängenden Torsektionen 4, so dass in diesem Stadium die Schließbewegung äußerst zuverlässig abläuft.

Sobald die vorletzte, also zweitoberste Torsektion 4 die obere Schwinge 18 erreicht, betätigt sie den dortigen Umsteuerhebel 25 und bewegt dadurch das vordere, freie Ende 23 der Schwinge 18 nach unten, so dass der von den vorherigen Führungsrollen 3 gewählte, sanft geschwungene Pfad 15 nun verschlossen und stattdessen der obere, zunächst weiter horizontal verlaufende Pfad 16 geöffnet wird. Die Führungsrolle 3 der letzten, oberen Torsektion 4 fährt demnach in den oberen Pfad 16, wo sie sich zunächst rein horizontal bewegt und dabei dem Sturz 2 näherkommt. Jedoch wird im letzten Moment der Winkel, unter welchem die Gewichtskraft des Torpanzers 5 zieht, nahezu rechtwinklig zu dem horizontalen Bereich 35 des oberen Pfades 16. Daher könnte die oberste Torsektion 4 kurz vor dem Einschwenken in die Ebene des übrigen Torpanzers 5 klemmen und vorzeitig stehenbleiben. Um dies zu verhindern, ist der obere Teil des Pfades 16 in seinem vorderen, dem Sturz 2 zugewandten Bereich nicht mehr exakt horizontal wie der dahinter liegende Abschnitt 35, sondern in Richtung zu dem Sturz 2 leicht nach unten geneigt, wobei diese Neigung in der Nähe des Sturzes 2 immer stärker werden kann und sodann entlang eines Bogens in den vertikalen Abschnitt 37 des oberen Pfades 16 übergehen kann. Der geneigte Bereich 36 kann dabei näherungsweie als eine Art liegende Parabelkurve beschreiben werden, deren Scheitel sich am Beginn des vertikalen Abschnitts 37 befindet, und die von dort aus zunächst steiler und allmählich immer flacher werdend zu dem horizontalen Abschnitt 35 hin ansteigt. Die Wirkung dieses geneigten Bereichs ist, dass die oberste Torsektion 4 beim Schließen des Torpanzers 5 auch oder gerade im letzten Moment noch eine vertikal nach unten gerichtete Bewegungskomponente verspürt, welche ihr beim Einnehmen der tiefsten möglichen Position automatisch gleichzeitig die vorderste Position exakt oberhalb der übrigen Torsektionen 4 des Torpanezrs 5 zuweist.

Dank einer sich vorzugsweise über die gesamte Torbreite erstreckenden Verbindungsachse im Bereich der Umlenkrolle 28 oder der Antriebs(unterstützungs)einheit 29 kann das Sektionaltor 1 mit allen marktüblichen Antriebsausrüstungen bedient werden, insbesondere beispielsweie mittels Elektromotoren oder Getriebemotoren, etc.

Die Führungsrollen 3 sind vorzugsweise kugelgelagert, um eine optimale Leichtgängigkeit zu erreichen.

**Bezugszeichenliste**

| | | | |
|---|---|---|---|
| 1 | Sektionaltor | 26 | Zugmittel |
| 2 | Sturz | 27 | Schlinge |
| 3 | Führungsrolle | 28 | Umlenkrolle |
| 4 | Torsektion | 29 | Antriebsunterstützung |
| 5 | Torpanzer | 30 | zweiter Energiespeicher |
| 6 | Längskante | 31 | Führungseinrichtung |
| 7 | Scharnierelement | 32 | Schlitten |
| 8 | freie Längskante | 33 | Feder |
| 9 | Führungsbahn | 34 | Fortsatz |
| 10 | lichte Toröffnung | 35 | horizontaler Abschnitt |
| 11 | vertikaler Abschnitt | 36 | geneigter Abschnitt |
| 12 | horizontaler Abschnitt | 37 | vertikaler Abschnitt |
| 13 | Decke | 40 | vorbekanntes Sektionaltor |
| 14 | Übergangsbereich | 41 | Normalbeschlag |
| 15 | Pfad | 42 | vorbekanntes Sektionaltor |
| 16 | Pfad | 43 | Niedrigbeschlag |
| 17 | Schwinge | 44 | erste Laufschiene |
| 18 | Schwinge | 45 | zweite Laufschiene |
| 19 | Schenkel | 46 | vorbekanntes Schwingtor |
| 20 | Schenkel | 47 | vorbekanntes Schwingtor |
| 21 | Mittelsteg | | |
| 22 | Achse | | |
| 23 | vorderes, freies Ende | | |
| 24 | hinteres, verdicktes Ende | | |
| 25 | Steuerhebel | | |

## Patentansprüche

1. Sektionaltor (1) mit einem Panzer (5) aus mehreren, quer verlaufenden, über Gelenke miteinander verbundenen, dadurch bewegungsmäßig ständig miteinander gekoppelten sowie mittels Führungsrollen (3) entlang von Führungsbahnen (9) nach oben fahrbaren Torsektionen (4), wobei die Führungsbahnen (9) jeweils wenigstens einen vertikalen Abschnitt (11) aufweisen sowie wenigstens je einen horizontalen Abschnitt (12) sowie einen dazwischen geordneten Übergangsabschnitt (14), in dessen Bereich wenigstens je eine umsteuerbare Schwinge (17,18) angeordnet ist, so dass bestimmte. Führungsrollen (3) in einer ersten Stellung der betreffenden Schwinge (17,18) beim Öffnen des Tors (1) entlang eines ersten, bogenförmigen Führungsbahnabschnitts (15) von dem vertikalen Führungsbahnabschnitt (11) zu dem horizontalen Führungsbahnabschnitt (12) laufen können sowie beim Schliessen des Tors (1) in umgekehrter Richtung, während bei einer anderen Stellung der Schwinge (17,18) bestimmte Führungsrollen (3) zu einem zweiten Führungsbahnabschnitt (16) gelenkt werden, welcher zumindest abschnittsweise rein vertikal verläuft und einer darin abrollenden Führungsrolle (3) eine reine Vertikalbewegung ermöglicht, wobei an einem Bereich der untersten Torsektion (4), der beim Öffnen und Schließen des Panzers (1) eine reine Vertikalbewegung ausführt, über ein flexibles Zugmittel (26) eine Einrichtung zum Antreiben und/oder zur Unterstützung der Öffnungsbewegung des Panzers (1) angekoppelt ist, **gekennzeichnet durch** eine unmittelbar auf die unterste Torsektion (4) einwirkende Schließ-Einrichtung, die zu Beginn einer Schließbewegung des Torpanzers (5) die unterste Torsektion (4) herabdrückt.

2. Sektionaltor (1) nach Anspruch 1, **dadurch gekennzeichnet, dass** die von der Schließ-Einrichtung unmittelbar auf die unterste Torsektion übertragene, nach unten gerichtete Druckkraft als Zugkraft von den Gelenken auf die darüber befindlichen Torsektionen (4) übertragen wird.

3. Sektionaltor (1) nach Anspruch 1 oder 2, **dadurch gekennzeichnet, dass** die Schließ-Einrichtung von der untersten Torsektion (4) entkoppelt wird, nachdem diese um ein anfängliches Maß nach unten bewegt wurde, vorzugsweise bevor die unterste Torsektion (4) vollständig vertikal ausgerichtet ist.

4. Sektionaltor (1) nach einem der Anspruche 1 bis 3, **dadurch gekennzeichnet, dass** die Schließ-Einrichtung ein bewegliches, auf die unterste Torsektion (4) drückendes Teil (34) aufweist, das in einem oberen Bewegungsabschnitt der untersten Torsektion (4) folgt und sodann ein Anschlagelement erreicht und dadurch stillgesetzt wird.

5. Sektionaltor (1) nach Anspruch 4, **dadurch gekennzeichnet, dass** der mit dem auf die unterste Torsektion (4) drückenden Teil (34) gekoppelte Bereich der untersten Torsektion (4) beim Öffnen und Schließen des Panzers (1) eine reine Vertikalbewegung ausführt.

6. Sektionaltor (1) nach Anspruch 4 oder 5, **dadurch gekennzeichnet, dass** das auf die unterste Torsektion (4) drückende Teil (34) an wenigstens einer Führungsrolle (3) der untersten Torsektion (4) angreift, insbesondere an einer Achse (22) oder Lagerung derselben, oder an einem daran gekoppelten Element, beispielsweise einer Schlinge (27), Öse od. dgl. Koppelmittel.

7. Sektionaltor (1) nach einem der vorhergehenden Ansprüche, **gekennzeichnet durch** eine Feder- oder Spanneinrichtung (33) der Schließ-Einrichtung, welche
- bei der Öffnungsbewegung des Torpanzers (5) in vertikaler Richtung nach unten vorgespannt wird und dann bei einer Freigabe der Bewegung des Torpanzers (5) in Schließrichtung die unterste Torsektion (4) herabdrückt, und welche vorzugsweise
- mit dem beweglichen Teil (34) der Schließ-Einrichtung gekoppelt ist, welches vorzugsweise die Achse (22) wenigstens einer Führungsrolle (3) der untersten Torsektion (4) oder ein daran gekoppeltes Koppelmittel übergreift und beim Öffnen des Panzers (1) von dieser angehoben wird,
- vorzugsweise wobei die Schließ-Einrichtung und/oder die Feder- oder Spanneinrichtung (33) im Bereich des zweiten Führungsbahnabschnittes (16) angeordnet ist, insbesondere in einem vertikalen Abschnitt (37) desselben.

8. Sektionaltor (1) nach Anspruch 7, **dadurch gekennzeichnet, dass** die Feder- oder Spanneinrichtung (33) eine Spiralfeder mit einer vertikalen Windungsachse aufweist, die potentielle Energie
- durch axiales Zusammenpressen aufnehmen kann, insbesondere in vertikaler Richtung, und
- durch axiales Ausdehnen wieder abgeben kann, insbesondere in vertikaler Richtung nach unten.

9. Sektionaltor (1) nach einem der vorhergehenden Ansprüche, **dadurch gekennzeichnet, dass** die Antriebs- und/oder Unterstützungseinrichtung für die Öffnungsbewegung des Panzers (1) oder deren Ankopplungseinrichtung wenigstens eine Schlinge (27), eine Öse oder einen Haken aufweist, welche(r)
- die Achse (22) wenigstens einer Führungsrolle (3) der untersten Torsektion (4) umgreift oder daran eingehakt ist, und welche(r) vorzugsweise
- am unteren Ende des flexiblen Zugmittels (26) angeordnet ist, dessen daran anschließendes Trum sich von dort zunächst vertikal nach oben erstreckt.

10. Sektionaltor (1) nach einem der vorhergehenden Ansprüche, **dadurch gekennzeichnet, dass** das flexible Zugmittel (26) im Bereich des Torsturzes (2) über eine Umlenkrolle (28) geführt ist, wobei die Umlenkrolle (28) vorzugsweise oberhalb eines Bereichs gelagert ist, wo die beiden Führungsbahnabschnitte getrennt voneinander verlaufen.

11. Sektionaltor (1) nach einem der vorhergehenden Ansprüche, **dadurch gekennzeichnet, dass** das Zugmittel (26) gekoppelt ist
- mit einer Antriebseinrichtung, die vorzugsweise als Elektromotor ausgebildet ist, und/oder
- mit einem Energiespeicher, der vorzugsweise als Federspeicher ausgebildet ist, insbesondere als eine Torsionsfeder, die einseitig fixiert ist.

12. Sektionaltor (1) nach einem der vorhergehenden Ansprüche, **dadurch gekennzeichnet, dass** der zweite Führungsbahnabschnitt (16) einen sich an das obere Ende des vertikalen Bereichs (11,37) anschließenden, überwiegend horizontal verlaufenden Bereich (35,36) aufweist, vorzugsweise welcher
- eine bogenförmige Wölbung aufweist, insbesondere eine bogenförmigen Wölbung, deren Oberseite einem konvexen Verlauf folgt, und/oder
- nahe des vertikal verlaufenden Bereichs (11,37), von diesem aus gesehen, zunächst einem leicht ansteigenden Verlauf (36) folgt, und vorzugsweise
- jenseits seines zunächst leicht ansteigenden Verlaufs (36) in den horizontalen Verlauf (35) übergeht.

13. Sektionaltor (1) nach einem der vorhergehenden Ansprüche, **dadurch gekennzeichnet, dass**
a) eine erste Schwinge (17) zwischen dem unteren Ende des ersten, bogenförmigen Führungsbahnabschnitts (15) und dem vertikalen Bereich (37) des zweiten Führungsbahnabschnitts (16) angeordnet ist, und/oder dass
b) eine zweite Schwinge (18) zwischen dem oberen Ende des ersten, bogenförmigen Führungsbahnabschnitts (15) und dem horizontalen Bereich (35) des zweiten Führungsbahnabschnitts (16) angeordnet ist.

14. Sektionaltor (1) nach einem der vorhergehenden Ansprüche, **dadurch gekennzeichnet, dass** jede Schwinge (17,18) nach Art eines doppelarmigen Hebels ausgebildet ist, von welchem ein vorzugsweise größerer und/oder längerer Hebelabschnitt nach Art einer Weichenzunge ausgebildet ist, von dessen zwei Flanken je nach Stellung der Schwinge (17,18) jeweils eine einen Teil der Laufbahn (9) für die Führungsrollen (3) bildet, während der andere Hebelabschnitt als Steuerhebel (25) zum Umsteuern der Schwinge (17,18) dient, vorzugsweise wobei der als Weichenzunge ausgebildete Hebelabschnitt einer Schwinge (17,18)
- an seinem freien Ende (23) spitz zuläuft, und/oder
- eine gebogene Flanke aufweist sowie eine gerade Flanke.

15. Sektionaltor (1) nach Anspruch 14, **dadurch gekennzeichnet, dass** der Steuerhebel (25) zum Umsteuern der Schwinge (17,18)
- an seinem Ende eine drehbar gelagerte Betätigungsrolle aufweist, und/oder
- zwischen dem gebogenen und dem vertikalen Führungsbahnabschnitt (15,16,37) mit einer Betätigungseinrichtung an der zweituntersten Torsektion (4) zusammenwirkt, um im Fall der Öffnungsbewegung des Panzers (1) beim Überfahren der Schwinge (17) durch die zweitunterste Torsektion (4) für die folgende Führungsrolle (3) der untersten Torsektion (4) den vertikalen Bereich (37) der zweiten Führungsbahn (16) zu öffnen, und/oder
- zwischen dem ersten, gebogenen und dem zweiten, horizontalen Führungsbahnabschnitt (15,16,35) mit einer Betätigungseinrichtung an der zweitobersten Torsektion (4) zusammenwirkt, um um im Fall der Schließbewegung des Panzers (1) beim Überfahren der Schwinge (18) durch die zweitoberste Torsektion (4) für die folgende Führungsrolle (3) der obersten Torsektion (4) den horizontalen Bereich (35) der zweiten Führungsbahn (16) zu öffnen.

## Claims

1. Sectional door (1) with a curtain (5) of several, transversely extending door sections (4) connected via articulations and thereby coupled to each other opermanently in a movable manner, which door sections (4) can be moved upwards along guide tracks (9) by means of guide rollers (3), wherein the guide tracks (9) each have at least one vertical section (11) and at least one horizontal section (12) as well as a transition section (14) arranged in between, in the area of which at least one reversible rocker (17, 18) is arranged so that particular guide rollers (3) can run in a first position of the relevant rocker arm (17, 18) along a first, arc-shaped guide track section (15) from the vertical guide track section (11) to the horizontal guide track section (12) when the door (1) is opened and in an opposite direction when the door (1) is closed, while in a different position of the rocker (17, 18), particular guide rollers (3) are steered to a second guide track section (16), which extends at least in sections purely vertically and allows a guide roller (3) rolling therein a purely vertical movement, wherein a device (29) for driving and/or for supporting the opening and/or closing movement of the curtain (1) is coupled to an area of of the lowermost door section (4), which performs a pure vertical movement, when the curtain (1) is opened or closed, **characterized by** a closing device acting directly on the lowermost door section (4), which presses down the lowermost door section (4) at the beginning of a closing movement of the door curtain (5).

2. Sectional door (1) according to claim 1, **characterized in that** the downwardly directed pressure force, which is transferred from the closing device directly to the lowermost door section, is transferred by the articulations to the superjacent door sections (4) as a pulling force.

3. Sectional door (1) according to claim 1 or 2, **characterized in that** the closing device is uncoupled from the lowermost door section (4) after the latter has been moved downward by an initial extent, preferably before the lowermost door section (4) is completely aligned vertically.

4. Sectional door (1) according to one of claims 1 to 3, **characterized in that** the closing device comprises a movable part (34) pressing onto the lowermost door section (4), which follows the lowermost door section (4) in an upper section of movement, and then reaches a stop element and is stopped by this.

5. Sectional door (1) according to claim 4, **characterized in that** the area of the lowermost door section (4), which is coupled to the part (34) pressing onto the lowermost door section (4), performs a pure vertical movement when the curtain (1) is opened or closed.

6. Sectional door (1) according to claim 4 or 5, **characterized in that** the part (34) pressing onto the lowermost door section (4) engages at least guide roller (3) of the lowermost door section (4), or an element coupled thereto, for example a loop (27), an eye or the like coupling means.

7. Sectional door (1) according to one of the preceding claims, **characterized by** a spring or tensioning device (33) of the closing device, which
- is biased downwards in the vertical direction during an opening movement of the door curtain (1), and presses the lowermost door section (4) down in a closing direction at a release of the movement of the door curtain (5), and which preferably
- is coupled to the movable part (34) of the closing device, which part (34) preferably overlaps the axle (22) of at least one guide roller (3) of the lowermost door section (4) or of a coupling means coupled thereto and is lifted by this when the curtain (1) is opened,
- preferably wherein the closing device and/or the spring or tensioning device (33) is arranged in the area of the second guide track section (16), especially in a vertical section (37) thereof.

8. Sectional door (1) according to claim 7, **characterized in that** the spring or tensioning device (33) comprises a coil spring with a vertical winding axis, which
- can absorb potential energy by an axial compression, especially in a vertical direction, and
- can release potential energy by an axial expansion, especially in a vertical direction downward.

9. Sectional door (1) according to one of the preceding claims, **characterized in that** the drive and/or support device for the opening movement of the curtain (1) or its coupling device has at least one loop (27), an eye or a hook, which
- engages around the axis (22) of at least one guide roller (3) of the lowermost door section (4) or is hooked onto it, and which preferably
- is arranged at the lower end of a flexible pullling means (26), whose strand adjoining thereto initially extends vertically upwards from there.

10. Sectional door (1) according to one of the preceding claims, **characterized in that** the flexible pulling means (26) is fed over a deflection roller (28) in the area of the door lintel (2), wherein the deflection roller (28) is preferably mounted above an area, where the two guide track sections extend separate from each other.

11. Sectional door (1) according to one of the preceding claims, **characterized in that** the pulling means (26) is coupled
- to a drive device, which is preferably designed as an electric motor, and/or
- to an energy store (29), which is preferably designed as a spring mechanism, in particular as a torsion spring which is fixed on one side.

12. Sectional door (1) according to one of the preceding claims, **characterized in that** the second guide track section (16) has a predominantly horizontally extending area (35, 36) adjoining the upper end of the vertical area (11, 37), preferably which
- comprises an arcuated curvature, in particular an articulated curvature, whose upper side extends along a convex course, and/or
- near its first, vertical area (11,37) initially follows a slightly rising course (36) when viewed from this area (11,37), and preferably
- merges into a horizontal course (35) beyond its initially slightly rising course (36).

13. Sectional door (1) according to one of the preceding claims, **characterized in that**
a) a first rocker arm (17) is arranged between the lower end of the first, arcuate guide track section (15) and the vertical area (37) of the second guide track section (16), and/or **in that**
b) a second rocker (18) is arranged between the upper end of the first, arcuate guide track section (15) and the horizontal area (35) of the second guide track section (16).

14. Sectional door (1) according to one of the preceding claims, **characterized in that** each rocker arm (17, 18) is designed in the manner of a double-armed lever, of which a preferably larger and/or longer lever section is formed in the manner of a switch tongue, of which two flanks, depending on the position of the rocker (17, 18), one forms a part of the track (9) for the guide rollers (3), while the other lever section serves as a control lever (25) for reversing the rocker (17, 18), preferably wherein the lever section of a rocker (17, 18) designed as a switch tongue
- tapers to a point at its free end (23), and/or
- has a curved flank and a straight flank.

15. Sectional door (1) according to claim 14, **characterized in that** the control lever (25) for reversing the rocker arm (17, 18)
- has a rotatably mounted actuating roller at its end, and/or
- cooperates between the curved and the vertical guide track section (15, 16, 37) with an actuating device on the second lowest door section (4), in order to open the vertical area (37) of the second guideway (16) for the following guide roller (3) of the lowest door section (4) in the case of the opening movement of the curtain (1) when the rocker arm (17) is overrun by the second lowest door section (4), and/or
- cooperates between the first, curved and the second, horizontal guide track section (15, 16, 35) .with an actuating device on the second door section (4) from top, in order to open the horizontal area (35) of the second guideway (16) for the following guide roller (3) of the upmost door section (4) in the case of the closing movement of the curtain (1) when the rocker arm (18) is overrun by the second door section (4) from top.

## Revendications

1. Porte sectionnelle (1) comportant un tablier (5) constitué de plusieurs sections de portes (4) s'étendant transversalement, reliées entre elles par l'intermédiaire d'articulations, couplées ainsi ensemble en permanence dans une relation de déplacement ainsi que déplaçables vers le haut le long de glissières de guidage (9) au moyen de galets de guidage (3), en ce que les glissières de guidage (9) comportent chacune au moins une partie verticale (11) et au moins chacune une partie horizontale (12) ainsi qu'une partie de transition (14) intermédiaire au niveau de laquelle est disposée au moins une coulisse (17, 18) réversible de telle sorte que certains galets de guidage (3) peuvent rouler de la partie verticale (11) de la glissière de guidage à la partie horizontale (12) de la glissière de guidage le long d'une première partie arquée (15) de glissière de guidage dans une première position de ladite coulisse (17, 18) à ouverture de la porte (1) ainsi qu'en sens inverse à fermeture de la porte (1), tandis que dans une autre position de la coulisse (17, 18) certains galets de guidage (3) sont dirigés vers une deuxième partie (16) de glissière de guidage qui s'étend au moins en partie purement verticalement et qui permet à un galet de guidage (3) roulant à l'intérieur d'effectuer un mouvement purement vertical, en ce qu'un dispositif d'entraînement et/ou de support de mouvement d'ouverture du tablier (1) est accouplé par l'intermédiaire d'un moyen de traction (26) flexible dans une zone de la section de porte (4) la plus basse qui effectue un déplacement purement vertical à ouverture et à fermeture du tablier (1), **caractérisée par** un mécanisme de fermeture agissant directement sur la section de porte (4) la plus basse qui au début d'un mouvement de fermeture du tablier de porte (5) pousse la section de porte (4) la plus basse vers le bas.

2. Porte sectionnelle (1) selon la revendication 1, **caractérisée en ce que** la force de compression dirigée vers le bas, transmise directement sur la section de porte la plus basse par le mécanisme de fermeture est transmise sous forme de force de traction par les articulations sur les sections de porte (4) se trouvant au-dessus.

3. Porte sectionnelle (1) selon la revendication 1 ou 2, **caractérisée en ce que** le mécanisme de fermeture est désolidarisé de la section de porte (4) la plus basse après avoir été déplacé vers le bas d'une valeur initiale, de préférence avant l'alignement vertical intégral de la section de porte (4) la plus basse.

4. Porte sectionnelle (1) selon l'une des revendications 1 à 3, **caractérisée en ce que** le mécanisme de fermeture comporte une partie mobile exerçant une pression (34) sur la section de porte (4) la plus basse, partie qui suit dans une section de mouvement supérieure la section de porte (4) la plus basse puis atteint un élément de butée et qui est ainsi arrêtée.

5. Porte sectionnelle (1) selon la revendication 4, **caractérisée en ce que** la zone de la section de porte (4) la plus basse couplée à la partie exerçant une pression (34) sur la section de porte (4) la plus basse effectue un mouvement purement vertical à ouverture et fermeture du tablier (1).

6. Porte sectionnelle (1) selon la revendication 4 ou 5, **caractérisée en ce que** la partie exerçant une pression (34) sur la section de porte (4) la plus basse s'engage au moins au niveau d'un galet de guidage (3) de la section de porte (4) la plus basse, en particulier au niveau d'un axe (22) ou de son palier, ou au niveau d'un élément qui y est couplé, par exemple au niveau d'une boucle (27), d'un œillet ou d'un moyen de couplage similaire.

7. Porte sectionnelle (1) selon l'une des revendications précédentes, **caractérisée par** un dispositif à ressort ou un dispositif de tension (33) du mécanisme de fermeture qui
- lors du mouvement d'ouverture du tablier de porte (5) en sens vertical est précontraint vers le bas puis à libération du mouvement du tablier de porte (5) dans le sens de fermeture pousse la section de porte (4) la plus basse vers le bas, et qui de préférence est couplé à la partie mobile (34) du mécanisme de fermeture qui chevauche de préférence l'axe (22) d'au moins un galet de guidage (3) de la section de porte (4) la plus basse ou un moyen de couplage qui y est couplé et relevé par celui-ci à ouverture du tablier (1),
- de préférence en ce que le mécanisme de fermeture et/ou le dispositif à ressort ou de tension (33) est disposé au niveau de la deuxième partie de glissière de guidage (16), en particulier dans une partie verticale (37) de celle-ci.

8. Porte sectionnelle (1) selon la revendication 7, **caractérisée en ce que** le dispositif à ressort ou de tension (33) comporte un ressort spiral avec un axe d'enroulement vertical qui
- peut absorber de l'énergie potentielle par pressage axial, en particulier en sens vertical, et
- peut refournir de l'énergie potentielle par dilatation axiale, en particulier en sens vertical vers le bas.

9. Porte sectionnelle (1) selon l'une des revendications précédentes, **caractérisée en ce que** le dispositif d'entraînement et/ou de support pour le mouvement d'ouverture du tablier (1) ou son dispositif de couplage comporte au moins une boucle (27), un œillet ou un crochet qui
- enveloppe l'axe (22) d'au moins un galet de guidage (3) de la section de porte (4) la plus basse ou qui y est accroché(e), et qui de préférence
- est disposé(e) au niveau de l'extrémité inférieure du moyen de traction (26) flexible, dont le brin qui y est raccordé s'étend initialement verticalement vers le haut à partir de celle-ci.

10. Porte sectionnelle (1) selon l'une des revendications précédentes, **caractérisée en ce que** le moyen de traction (26) flexible au niveau du linteau de porte (2) est guidé par l'intermédiaire d'une poulie de renvoi (28), **en ce que** la poulie de renvoi (28) est montée de préférence au-dessus d'une zone où les deux parties de glissière de guidage sont séparées l'une de l'autre.

11. Porte sectionnelle (1) selon l'une des revendications précédentes; **caractérisée en ce que** le moyen de traction (26) est couplé
- à un dispositif d'entraînement qui est conçu de préférence sous forme de moteur électrique, et/ou
- à un accumulateur d'énergie qui est conçu de préférence sous forme d'accumulateur à ressort, en particulier sous forme de ressort à torsion qui est fixé d'un côté.

12. Porte sectionnelle (1) selon l'une des revendications précédentes, **caractérisée en ce que** la deuxième partie de glissière de guidage (16) comporte une zone adjacente (35, 36) à l'extrémité supérieure de la zone verticale (11, 37), s'étendant essentiellement horizontalement, de préférence qui
- présente une courbure arquée, en particulier une courbure arquée dont la face supérieure suit un tracé convexe, et/ou
- à proximité de la zone verticale (11, 37); vu à partir de cette zone, suit un tracé (36) initialement légèrement ascendant, et de préférence
- se transforme en tracé horizontal (35) au-delà de son tracé initialement légèrement ascendant (36).

13. Porte sectionnelle (1) selon l'une des revendications précédentes, **caractérisée**
a) **en ce qu'**une première coulisse (17) est disposée entre l'extrémité inférieure de la première partie arquée de glissière de guidage (15) et la zone verticale (37) de la deuxième partie de glissière de guidage (16), et/ou
b) **en ce qu'**une deuxième coulisse (18) est disposée entre l'extrémité supérieure de la première partie arquée de glissière de guidage (15) et la zone horizontale (35) de la deuxième partie de glissière de guidage (16).

14. Porte sectionnelle (1) selon l'une des revendications précédentes, **caractérisée en ce que** chaque coulisse (17, 18) est réalisée sous forme de levier à double bras à partir duquel un segment de levier de préférence plus grand et/ou plus long est réalisé sous forme de lame d'aiguille dont chacun des deux flancs constitue en fonction de la position de la coulisse (17, 18) une partie de la glissière (9) pour les galets de guidage (3), tandis que l'autre segment de levier sert de levier de commande (25) pour le changement de marche de la coulisse (17, 18), de préférence **en ce que** le segment de levier d'une coulisse (17, 18) réalisé sous forme de lame d'aiguille
- s'effile au niveau de son extrémité libre (23), et/ou
- présente un flanc courbe ainsi qu'un flanc droit.

15. Porte sectionnelle (1) selon la revendication 14, **caractérisée en ce que** le levier de commande (25) pour renverser la marche de la coulisse (17, 18)
- comporte au niveau de son extrémité une poulie d'actionnement montée à rotation et/ou
- coopère entre la partie courbe et la partie verticale de la glissière de guidage (15, 16, 37) avec un dispositif d'actionnement au niveau de l'avant-dernière section de porte (4) inférieure pour ouvrir la zone verticale (37) de la deuxième glissière de guidage (16) en cas du mouvement d'ouverture du tablier (1) à dépassement de la coulisse (17) par l'avant-dernière section de porte (4) inférieure pour le galet de guidage (3) suivant de la section de porte (4) la plus basse, et/ou
- coopère entre la première partie courbe et la deuxième partie horizontale de la glissière de guidage (15, 16, 35) avec un dispositif d'actionnement au niveau de l'avant-dernière section de porte (4) supérieure pour ouvrir la zone horizontale (35) de la deuxième glissière de guidage (16) en cas du mouvement de fermeture du tablier (1) à dépassement de la coulisse (18) par l'avant-dernière section de porte (4) supérieure pour le galet de guidage suivant (3) de la section de porte (4) supérieure.
